# FASCICULE DE BREVET EUROPEEN

(11) **EP 0 709 043 B1**
(45) Date de publication et mention de la délivrance du brevet: **02.06.1999**
(21) Numéro de dépôt: 95402377.6
(22) Date de dépôt: 25.10.1995
(51) Int. Cl.: A45D 40/06, A45C 13/00

(54) **Etui pour rouges à lèvres étanche**
Abgedichtete Lippenstifthülse
Sealing lipstick case

(30) Priorité: 28.10.1994 FR 9412959
(43) Date de publication de la demande: 01.05.1996
(73) Titulaire: LIR FRANCE, 94550 Chevilly-Larue (FR)
(72) Inventeur: Favre, Bernard, F-92330 Sceaux (FR)
(74) Mandataire: Dawidowicz, Armand

(56) Documents cités:
- EP-A- 0 332 593
- DE-C- 960 034
- US-A- 2 840 231

## Description

L'invention concerne un étui pour rouge à lèvres comprenant un corps dans lequel est monté un bâton de rouge à lèvres coulissant, inséré au centre d'un mécanisme élévateur par système rotatif comportant un cylindre métallique protecteur renfermant le bâton de rouge à lèvres, et une coiffe montée clipsable sur une collerette de recentrage dudit corps.

Dans les étuis de rouge à lèvres de ce type, le bâton de rouge à lèvres est toujours exposé à l'air même quand il est rentré dans le corps. La présence de produits volatils dans le bâton de rouge à lèvres ou "raisin" produit par conséquent une dégradation de la qualité du produit dans le temps du fait de la fuite de ces produits volatils par la jonction non étanche entre la coiffe et le corps de l'étui. En effet, l'assemblage du corps et de la coiffe demande des jeux de fonctionnement pour donner une sensation de confort mais qui entraînent des passages d'air affectant la préservation de la qualité du produit.

Il est donc souhaitable de pouvoir réaliser une étanchéité parfaite lors de l'assemblage de la coiffe sur le corps, afin d'éviter d'avoir à incorporer des conservateurs dans le produit.

On a proposé (voir demande de brevet française non prepubliée FR2709645A, et demande de brevet americaine US2840231A, qui divulgue les caracteristique de la preambule de la revendication 1) d'équiper la périphérie d'une collerette de recentrage d'une garniture d'étanchéité. Cette solution n'assure qu'une étanchéité pour la coiffe et cette étanchéité est en outre imparfaite parce que la garniture s'appuie sur une pièce en matière plastique, donc relativement imprécise.

A cet effet, l'étui de rouge à lèvres selon l'invention est caractérisé en ce que la coiffe comporte au moins une garniture d'étanchéité, lesdites garnitures étant comprimées sur la paroi externe lisse du cylindre métallique renfermant le baton de rouge à lèvres.

De préférence, les garnitures d'étanchéité sont formées en un matériau synthétique souple à mémoire élastique.

La garniture d'étanchéité supérieure, par exemple sous forme d'une bague large, est fixée à la surface intérieure de la coiffe de l'étui par soudage ultrasonique. Lorsque la coiffe est assemblée sur le corps de l'étui, la garniture d'étanchéité supérieure se trouve comprimée contre la paroi externe lisse du cylindre métallique renfermant le raisin, assurant ainsi une étanchéité totale dans la coiffe.

De préférence, la garniture d'étanchéité inférieure, présente dans le corps de l'étui, forme une seule pièce avec la collerette de recentrage. En effet, de manière avantageuse une garniture d'étanchéité sous forme de lèvre est située à la partie inférieure de la collerette de recentrage. Ainsi lors de l'assemblage de la collerette de recentrage sur le corps de l'étui contenant le cylindre métallique, la garniture d'étanchéité en forme de lèvre se trouve comprimée sur le cylindre métallique assurant une étanchéité totale dans le corps.

Selon une variante de réalisation de l'invention, la garniture d'étanchéité inférieure peut se présenter sous la forme d'une bague qui s'insère entre la base du corps et le cylindre métallique renfermant le raisin, ladite bague présentant une forme qui épouse la forme de la base du corps et dont les bords extérieurs s'étendent entre le corps de l'étui et le cylindre métallique.

L'invention sera bien comprise à la lecture de la description suivante faite en référence au dessin annexé dans lequel :
la figure 1 représente une vue en coupe longitudinale d'un étui de tube de rouge à lèvres selon un exemple de réalisation préférée de l'invention,
la figure 2 représente une vue éclatée de l'étui de la figure 1, et
la figure 3 représente une vue en coupe longitudinale d'un étui de rouge à lèvres selon une variante de réalisation de l'invention.

Les parties de gauche des figures 1 et 3 représentent l'invention et les parties de droite de ces mêmes figures représentent l'état de la technique.

L'étui, selon l'exemple de réalisation de l'invention représenté à la figure 1, comprend un corps 1 terminé à son extrémité supérieure par une collerette de recentrage 2, comportant un orifice central dans lequel est logé un cylindre métallique tournant 5 qui protège un bâton de rouge à lèvres, et une coiffe 6 fermant l'ensemble.

La coiffe 6 comporte une gorge périphérique interne 7 dans laquelle s'encliquètent des plots 8 prévus sur la partie de la collerette de recentrage 2 qui s'engage dans la coiffe 6.

Une garniture d'étanchéité sous forme d'une bague 11 en un matériau synthétique souple à mémoire élastique est fixée dans la coiffe 6. Conformément à l'invention, ladite bague 11 est comprimée en A par la surface extérieure du cylindre métallique 5 qui s'engage dans la coiffe lors de l'assemblage de la coiffe 6 sur le corps 1 et plus exactement sur la collerette de recentrage 2. De préférence, la bague 11 est fixée sur la coiffe 6 par soudage ultrasonique.

Une seconde garniture d'étanchéité 9, en matériau synthétique souple à mémoire élastique, est prévue dans le corps 1. Cette garniture d'étanchéité 9 forme une seule pièce avec la collerette de recentrage 2. Ladite garniture 9 se présente sous la forme d'une lèvre d'étanchéité sous la collerette 2 laquelle est assemblée par soudage ultrasonique sur le corps 1 de l'étui autour du cylindre métallique 5. Lors de l'assemblage de ces trois pièces, la garniture d'étanchéité 9 se trouve comprimée en B le long du cylindre métallique 5.

Il apparaît au vu de cet exemple de réalisation qu'on obtient à la fois une étanchéité dans la coiffe 6 de l'étui et dans son corps 1. On prévient de la sorte tous passages d'air lorsque l'étui est fermé, la compression du matériau synthétique souple à mémoire élastique contre la paroi lisse métallique du cylindre 5 créant une étanchéité parfaite.

Selon la variante de réalisation illustrée par la figure 3, une garniture d'étanchéité 12 présentant une forme adéquate est insérée entre la base 10 du corps 1 et le cylindre métallique protecteur 5, l'engagement dudit cylindre 5 dans le corps 1 comprimant la garniture 12 qui est en un matériau synthétique souple à mémoire élastique, contre la surface métallique extérieure du cylindre 5, assurant ainsi une parfaite étanchéité de la partie inférieure de l'étui dans la mesure où la collerette de recentrage 2 assemblée entre le corps 1 et le cylindre 5 comprime également contre le cylindre 5 métallique l'extrémité supérieure de la garniture 12.

## Revendications

1. Etui pour rouge a lèvres comprenant un corps (1) dans lequel est monté un bâton de rouge à lèvres coulissant, inséré au centre d'un mécanisme élévateur par système rotatif comportant un cylindre métallique protecteur (5) renfermant le bâton de rouge à lèvres et une coiffe (6), montée clipsable sur une collerette de recentrage (2), le corps (1) de l'étui comportant au moins une garniture d'étanchéité (9, 12), caractérisé en ce que la coiffe (6) comporte au moins une garniture d'étanchéité (11), lesdites garnitures (9, 12 ; 11) étant comprimées sur la paroi externe lisse du cylindre métallique renfermant le bâton de rouge à lèvres.

2. Etui pour rouge à lèvres selon la revendication 1,
caractérisé en ce que les garnitures d'étanchéité (9, 12 ; 11) sont en un matériau synthétique souple à mémoire élastique.

3. Etui pour rouge à lèvres selon l'une des revendications 1 et 2,
caractérisé en ce que la garniture d'étanchéité (11) est fixée sur la surface intérieure de la coiffe (6) par soudage ultrasonique.

4. Etui pour rouge à lèvres selon l'une des revendications 1 à 3,
caractérisé en ce que la garniture d'étanchéité (9) forme une seule pièce avec la collerette de recentrage (2).

5. Etui pour rouge à lèvres selon la revendication 4,
caractérisé en ce que la collerette (2) est fixée par soudage ultrasonique sur le corps (1).

6. Etui pour rouge à lèvres selon l'une des revendications 1 à 3,
caractérisé en ce que la garniture d'étanchéité (12) s'insère entre la base du corps (1) et le cylindre métallique (5) renfermant le bâton de rouge à lèvres, ladite garniture (12) présentant une forme qui épouse la forme de la base du corps (1) et dont les bords extérieurs s'étendent entre le corps (1) de l'étui et le cylindre métallique (5).

## Claims

1. Case for lip colour, comprising a body (1) in which a sliding stick of lip colour is mounted, inserted at the centre of a raising mechanism by a rotatable system, comprising a protective metallic cylinder (5), which encloses the stick of lip colour, and a cap (6), which can be clip-mounted on a re-centring collar (2), the body (1) of the case comprising at least one sealing ring (9, 12), characterised in that the cap (6) comprises at least one sealing ring (11), said rings (9, 12; 11) being compressed on the smooth external wall of the metallic cylinder enclosing the stick of lip colour.

2. Case for lip colour according to claim 1, characterised in that the sealing rings (9, 12; 11) are formed from a flexible synthetic material with a resilient shape-restoring capacity.

3. Case for lip colour according to one of claims 1 and 2, characterised in that the sealing ring (11) is secured on the internal surface of the cap (6) by ultrasonic welding.

4. Case for lip colour according to one of claims 1 to 3, characterised in that the sealing ring (9) forms a single part with the re-centring collar (2).

5. Case for lip colour according to claim 4, characterised in that the collar (2) is secured on the body (1) by ultrasonic welding.

6. Case for lip colour according to one of claims 1 to 3, characterised in that the sealing ring (12) is inserted between the base of the body (1) and the metallic cylinder (5), which encloses the stick of lip colour, said ring (12) having a shape which marries with the shape of the base of the body (1), and the external edges of which ring extend between the body (1) of the case and the metallic cylinder (5).

## Patentansprüche

1. Hülse für Lippenstifte, mit einem Körper (1), in dem verschiebbar ein Lippenstiftstab angeordnet ist, der in das Zentrum eines durch ein Drehsystem betätigbaren Hubmechanismus eingesetzt ist, der einen metallischen Schutzzylinder (5) aufweist, der den Lippenstiftstab umschließt, und mit einer Kappe (6), die aufclipsbar auf einem Rezentrierrand (2) angeordnet ist, wobei der Körper (1) der Hülse wenigstens eine Dichtung (9, 12) aufweist, **dadurch gekennzeichnet**, daß die Kappe (6) wenigstens eine Dichtung (11) aufweist, wobei die genannten Dichtungen (9, 12; 11) an der glatten Außenwandung des metallischen Zylinders, der den Lippenstiftstab einschließt, zusammengedrückt sind.

2. Hülse nach Anspruch 1 für Lippenstifte, **dadurch gekennzeichnet**, daß die Dichtungen (9, 12; 11) aus einem nachgiebigen synthetischen Material mit elastischen Rückstelleigenschaften bestehen

3. Hülse nach einem der Ansprüche 1 und 2 für Lippenstifte, **dadurch gekennzeichnet**, daß die Dichtung (11) durch Ultraschallschweißung an der Innenfläche der Kappe (6) befestigt ist.

4. Hülse nach einem der Ansprüche 1 bis 3 für Lippenstifte, **dadurch gekennzeichnet**, daß die Dichtung (9) mit dem Rezentrierrand (2) ein einziges Teil bildet.

5. Hülse nach Anspruch 4 für Lippenstifte, **dadurch gekennzeichnet**, daß der Rand (2) durch Ultraschallschweißung an dem Körper (1) befestigt ist.

6. Hülse nach einem der Ansprüche 1 bis 3 für Lippenstifte, **dadurch gekennzeichnet**, daß die Dichtung (12) zwischen die Basis des Körpers (1) und den metallischen Zylinder (5), der den Lippenstiftstab umschließt, eingesetzt ist, wobei die genannte Dichtung (12) eine Form aufweist, die sich an die Form der Basis des Körpers (1) anschmiegt und deren äußere Ränder sich zwischen dem Körper (1) der Hülse und dem metallischen Zylinder (5) erstrecken.
